# EUROPÄISCHE PATENTSCHRIFT

(11) **EP 1 165 898 B1**
(45) Veröffentlichungstag und Bekanntmachung des Hinweises auf die Patenterteilung: **07.09.2005**
(21) Anmeldenummer: 00929261.6
(22) Anmeldetag: 28.03.2000
(51) Int. Cl.: E04B 1/346

(54) **BAUWERK**
BUILDING
CONSTRUCTION

(30) Priorität: 01.04.1999 DE 29905929 U
(43) Veröffentlichungstag der Anmeldung: 02.01.2002
(73) Patentinhaber: Rinn, Heinrich W., 35452 Heuchelheim (DE)
(72) Erfinder: Rinn, Heinrich W., 35452 Heuchelheim (DE)
(74) Vertreter: Weber, Dieter
(86) Internationale Anmeldenummer: PCT/DE2000/000958
(87) Internationale Veröffentlichungsnummer: WO 2000/060182

(56) Entgegenhaltungen:
- DE-A- 4 240 577
- FR-A- 2 036 545
- FR-A- 2 242 522
- GB-A- 702 639
- GB-A- 1 297 438
- GB-A- 190 926 890
- US-A- 3 905 166

## Beschreibung

Die vorliegende Erfindung betrifft ein Bauwerk. Bauwerke, insbesondere Wohnhäuser, sind in den verschiedensten Ausführungen bekannt. Häufig anzutreffen sind Gebäude mit tragenden Außenwänden. Diese Gebäude haben den Nachteil, daß ein großes Fundament benötigt wird, um die tragenden Außenwände aufzunehmen.

In der FR 2 242 522 ist eine drehbare Konstruktion gezeigt. Diese Konstruktion weist jedoch keinen Keller auf. Weiterhin ist in der GB 1 297 438 ein drehbares Bauwerk gezeigt, bei dem sich die Decken über die Wände abstützen. Auch die DE 42 40 577 zeigt ein aufwendig konstruiertes drehbares Bauwerk, bei dem wesentliche Lasten über die Außenwände abgefangen werden müssen. Schließlich zeigt die US 3,905,166 eine drehbare Struktur, die jedoch nicht als Wohngebäude und insbesondere nicht für die Verwendung mit einem Keller oder Untergeschoß geeignet ist.

Der vorliegenden Erfindung liegt daher die Aufgabe zugrunde, ein Bauwerk zu schaffen, das nur ein kleines Fundament benötigt.

Diese Aufgabe wird erfindungsgemäß durch ein Bauwerk mit den Merkmalen des Anspruchs 1 gelöst. Bei der schirmartigen Tragwerkskonstruktion werden Decken und Wände an einer im wesentlichen zylinderförmigen Mittelsäule aufgehängt. Dies hat den Vorteil, daß die Außenwände nahezu keine Gebäudelasten in den Baugrund leiten. Die Decken des Bauwerks sind einerseits fest mit der Mittelsäule verbunden und werden andererseits an der Gebäudeaußenseite über die Dachwerkskonstruktion gehalten. Die Decken stützen sich demnach nicht über die Wände ab, sondern im wesentlichen nur an der Mittelsäule. Die Decken und die Mittelsäule stehen demzufolge unter Druckspannung, während Dach und Seitenwände unter Zugspannung stehen. Derartig verbunden bilden Mittelsäule, Dachfläche, Außenwand und Decken ein bewegliches Objekt. Durch den Verzicht auf einen besonderen Trägerrost oder ein Traggerippe entsteht ein besonders wirtschaftliches Gebäude.

Durch diese Konstruktion muß ein Fundament nur unter der Mittelsäule vorgesehen werden.

Diese schirmartige Tragwerkskonstruktion erlaubt es weiterhin, daß eine Drehung des Bauwerks durch eine drehbare Lagerung der Mittelsäule gegenüber dem Fundament möglich ist. Dadurch kann das Bauwerk um eine vertikale Achse, die durch die Mittelsäule verläuft, gedreht werden. Mit der Drehbarkeit sind eine ganze Reihe von Vorteilen verbunden. Beispielsweise kann das Bauwerk dadurch dem Sonnenstand folgen.

In einer vorteilhaften Ausgestaltung der vorliegenden Erfindung ist die Mittelsäule über ein Großkugellager mit dem Fundament verbunden. Das Großkugellager ist bevorzugt unterhalb des Erdgeschosses angeordnet. Durch das Kugellager ist eine reibungsarme Drehung des Bauwerks gegenüber dem Fundament möglich. Ein solches Großkugellager wird industriell in größerer Stückzahl gefertigt, so daß es kostengünstig erhältlich ist.

Da die gesamte Gebäudelast konzentriert über die Mittelsäule und ihr Fundament in den Baugrund geleitet wird, kann es bei stark unsymmetrischer Last, verursacht beispielsweise durch starken Wind, zu leichten Schwankungen des Gebäudes kommen. Dieser Nachteil kann dadurch behoben werden, daß am Gebäuderand Stützrollen vorgesehen werden. Als Lauffläche für die Stützrollen kann zum Beispiel die Wandkrone eines kreisförmig ausgebildeten Kellergeschosses dienen. Auch unsymmetrische Last übernimmt das zug- und druckübertragende Großkugellager. Die Stützrollen dienen nur der Bauwerksberuhigung bzw. Bauwerksstabilisierung, so daß bei beweglicher Nutzlast keine Schwingungen im Gebäude spürbar werden.

In einer vorteilhaften Ausgestaltung des Bauwerks ist ein Treppenhaus in der Mittelsäule oder um die Mittelsäule vorgesehen. Dies hat z. B. den Vorteil, daß die Last des Treppenhauses, deren Schwerpunkt im Zentrum der Mittelsäule liegt, gleichmäßig in den Baugrund geleitet werden kann. Außerdem erstrecken sich die Räume des Bauwerks in diesem Fall sternförmig nach außen.

Weiterhin weist das Bauwerk einen (nichtdrehbarer) Keller oder ein Untergeschoß auf, der bzw. das unterhalb der Mittelsäule des Bauwerks einen Stützzylinder aufweist. Auf der Oberseite des Stützzylinder kann das Großkugellager montiert werden. Über diesen Stützzylinder wird die gesamte Gebäudelast in den Baugrund geleitet. Dies hat den Vorteil, daß die Kellerdecken und - wände, da sie nur eine geringe Last tragen, wesentlich kostengünstiger gefertigt werden können.

Um eine Verbindung zwischen dem drehbaren Bauwerk und dem Keller herzustellen, ist es vorteilhaft, daß sich das Treppenhaus über die Mittelsäule hinaus bis in den Stützzylinder des Kellers hinein erstreckt.

Da die Treppe fest mit dem drehbaren Bauwerk verbunden ist, folgt sie im Keller den möglichen Gebäudedrehungen. Daher ist es vorteilhaft, daß der Stützzylinder des Kellers mindestens zwei, vorzugsweise drei Türöffnungen aufweist. Dadurch ist gewährleistet, daß die Treppe unabhängig von der Stellung des Gebäudes vom Keller aus jederzeit betretbar ist.

Die Ver- und Entsorgungsleitungen werden vorzugsweise mindestens teilweise in der Mittelsäule angebracht. Dadurch ist es möglich, die Ver- und Entsorgungsleitungen vom drehbaren Teil des Gebäudes bis in den feststehenden Keller fortzusetzen.

In einer vorteilhaften Ausgestaltung weisen die Ver- und Entsorgungsleitungen eine drehbare Verbindungsstelle zwischen drehbarem Bauwerk und feststehendem Stützzylinder auf, die eine Ausrichtung des Bauwerks in alle Himmelsrichtungen zuläßt. Dies hat den Vorteil, daß für alle Ausrichtungen des Bauwerks die Ver- und Entsorgung sichergestellt ist.

Eine weitere Verbesserung der vorliegenden Erfindung kann dadurch erreicht werden, daß das Bauwerk Einrichtungen zum Sammeln des Dachregenwassers aufweist. Durch das Auffangen des Dachregenwassers steht ein kostengünstiges Bewässerungssystem beispielsweise für den Garten zur Verfügung.

Der Regenwassersammelbehälter ist, um die Gebäudelast gering zu halten, vorzugsweise außerhalb des Bauwerks vorzusehen. Um das Dachregenwasser des sich drehenden Bauwerks in den fest im Boden verankerten Sammelbehälter zu leiten, wird daher vorzugsweise eine im Fundament oder im Erdboden angeordnete offene Rinne vorgesehen, die das Bauwerk kreisförmig umgibt. Ein am Bauwerk montiertes Fallrohr leitet das Dachregenwasser vom Bauwerk in die im Fundament oder Erdboden angeordnete offene Rinne.

Eine vorteilhafte Ausgestaltung der vorliegenden Erfindung sieht einen Motor zur Drehung des Bauwerks vor. Dadurch kann bei Bedarf oder automatisch die Ausrichtung des Bauwerks verändert werden.

Eine alternative Ausgestaltung sieht eine manuelle Einrichtung zur Drehung des Bauwerks vor.

Dies hat den Vorteil, daß die Drehung des Gebäudes ohne äußere Energiezufuhr vorgenommen werden kann.

Die manuelle Einrichtung zur Drehung des Bauwerks sieht vorzugsweise ein Trimmrad vor. Dadurch ist es möglich, sehr bequem im Sitzen allein durch Muskelkraft entsprechend dem Sonnenstand oder individuellen Wünschen, das Bauwerk auszurichten.

Die Dreheinrichtung greift dabei vorzugsweise an mindestens eine der am Gebäuderand plazierten Stützrollen an. Aufgrund des großen Hebelarmes ist so ein ruhiger und gleichmäßiger Drehverlauf möglich.

Eine weitere Verbesserung der vorliegenden Erfindung sieht Sonnenkollektoren am Bauwerk vor. Aufgrund der Möglichkeit, das Gebäude entsprechend dem Sonnenstand auszurichten, kann die Ausbeute von Sonnenkollektoren oder Solarzellen deutlich erhöht werden.

Weitere Vorteile, Merkmale und Anwendungsmöglichkeiten der vorliegenden Erfindung werden deutlich anhand der folgenden Beschreibung einer bevorzugten Ausführungsform und der Zeichnungen. Es zeigen:
Figur 1 eine Schnittansicht des Gebäudes,
Figur 2 den Grundriß des Dachgeschosses des Gebäudes,
Figur 3 den Grundriß des Erdgeschosses des Gebäudes,
Figur 4 den Grundriß des Kellergeschosses des Gebäudes und
Figur 5 eine Seitenansicht des Gebäudes.

In Figur 1 ist eine Schnittansicht des Bauwerks zu sehen. Im Kellergeschoß befindet sich unterhalb der Mittelsäule 1 des Bauwerks ein Stützzylinder 7, der mit dem Fundament 11 verbunden ist. Die Treppe ist hier eine Wendel- oder Spindeltreppe und ist in der Mittelsäule 1 angeordnet. Sie ist mit dem Erd- und Dachgeschoß fest verbunden. Sie erstreckt sich aber bis in den Stützzylinder 7 des Kellergeschosses hinein. Bei Drehung des Gebäudes dreht sich auch die Treppe. Die Seitenwände des Bauwerks stützen sich nicht am Erdboden ab, sondern werden durch die Dachwerkskonstruktion gehalten. Die Gebäudedecken bestehen aus starren Scheiben, die in der Mitte des Gebäudes mit der Mittelsäule 1 starr verbunden sind und am Gebäuderand von der Dachwerkskonstruktion gehalten werden. Dies führt dazu, daß die Dachwerkskonstruktion und die Seitenwände unter Zugspannung stehen, die Gebäudedecken und die Mittelsäule 1 aber unter Druckspannung steht Die gesamte Gebäudelast wird so konzentriert über die Mittelsäule 1 und den Stützzylinder 7 bzw. dessen Fundament 11 in den Baugrund geleitet.

Der Stützzylinder 7 ist in diesem Fall aus Stahlbeton gefertigt und hat einen Durchmesser von etwa 2,2 m. Auf seiner Oberseite ist ein stählemer Drehkranz als Großkugellager 2 montiert. Der Stützzylinder 7 ist daher mit der Mittelsäule 1 drehbar verbunden. Die Mittelsäule 1, die fest mit Erd- und Obergeschoß verbunden ist, ist bei der hier dargestellten Ausführungsform in Holzbauweise hergestellt.

Im Bereich des Gebäuderandes befinden sich unterhalb des Erdgeschosses 19 Stützrollen 3, die auf der Wandkrone der Kelleraußenwand laufen. Sie dienen aber nur zur Aufnahme von unsymmetrischen Gebäudelasten, die z. B. durch Seitenwind erzeugt werden können. Die gesamte Gebäudelast wird daher über die Mittelsäule 1, das Großkugellager 2 und den Stützzylinder 7 auf das Fundament 11 übertragen.

Mit Hilfe des Trimmrades 4 kann Muskelkraft über mehrere umgelenkte Ketten über ein Getriebe vom Trimmrad 4 auf eine der Stützrollen übertragen werden, so daß eine Drehbewegung des Gebäudes mit Erd- und Obergeschoß sowie Mittelsäule 1 und Treppe möglich wird. Wahlweise kann die Bewegungsenergie auch mit einem Getriebemotor erzeugt werden. Ein 0,2 kW-Motor ist dafür meist ausreichend, da die Stützräder (nahezu) keine Gebäudelast tragen und daher auch zu Beginn der Drehbewegung keine zu große Haftreibungkraft aufgebracht werden muß. Auch ist das Drehmoment aufgrund des radial weit außen liegenden Angriffspunktes sehr groß.

Auf dem Dach des Bauwerks sind Sonnenkollektoren 10 angebracht.

Das Dachregenwasser wird über ein Fallrohr in eine offene Rinne 6 geleitet, die mit einer Zisterne 9 verbunden ist. Die offene Rinne ist außen an der Krone der Kelleraußenwand angebracht.

Die Ver- und Entsorgungsleitungen 5 werden über den feststehenden Keller im Zentrum der Mittelsäule (der Spindel der Treppe) gebündelt und von dort auch in den beweglichen Teil des Gebäudes weitergeleitet. Die Ver- und Entsorgungsleitungen 5 weisen flexible bzw. drehbare Abschnitte auf, so daß eine 360°-Drehung des Gebäudes möglich wird.

In Figur 2 ist der Grundriß des Dachgeschosses des Bauwerks dargestellt. Deutlich zu erkennen ist die Mittelsäule 1, in deren Zentrum die Ver- und Entsorgungsleitungen 5 geführt werden.

Der Grundriß des Erdgeschosses ist in Figur 3 dargestellt. Auch hier ist die Mittelsäule 1 mit einer Türöffnung 8 dargestellt. Die Ver- und Entsorgungsleitungen 5 reichen von dem Zentrum der Mittelsäule 1 in radial weiter außen liegende Bereiche des Bauwerks hinein. An der Außenseite des Erdgeschosses des Bauwerkes ist eine auskragende begehbare Ringebene 12 angebracht. Dadurch ist gewährleistet, daß die Haustüre 13 bei jeder Ausrichtung des Gebäudes von dem Zugangsweg 14 betreten werden kann. Liegt die Haustüre 13 gerade nicht in Reichweite des Zugangsweges 14, so kann sie über die Ringebene 12 , die als Hausumgang dient, erreicht werden.

Figur 4 zeigt den Grundriß des Kellergeschosses des Bauwerks. Zu erkennen ist in der Mitte der Stützzylinder 7 mit drei Türöffnungen 8. Die Ver- und Entsorgungsleitungen 5 werden über den Keller in das Zentrum des Stützzylinders geleitet und erstrecken sich über das Zentrum der Mittelsäule 1 in das drehbare Bauwerk hinein. An der Oberseite des Rands sind die Stützrollen 3 angebracht. Radial weiter außen befindet sich die offene Rinne 6, die das Regenwasser in den Sammelbehälter 9 leitet.

In Figur 5 ist eine Seitenansicht des Bauwerks zu sehen. Die hier dargestellte Fensterfront kann je nach Sonnenstand und klimatischen Verhältnissen in alle Himmelsrichtungen ausgerichtet werden. Die Außenwände sind in Holztafelweise gefertigt. Eine starke Wärmedämmung in Außenwand, Dach und Kellerdecke ermöglicht, daß das Haus den Standard für Niedrigenergiebauweise einhält bzw. übersteigt. Als entscheidender Vorteil hat sich dafür die runde fast kugelartige Form des Bauwerks erwiesen. Dadurch konnte das Verhältnis von Außenwand zu Nutzvolumen minimiert werden.

Mit der hier vorliegenden Ausführungsform ist es gelungen, bei minimalem Aufwand für die bewegliche Lagerung und die Installation der Haustechnik eine maximale Nutzung der Sonneneinstrahlung zu erreichen. Die benötigte Bewegungsenergie beträgt ca. 0,8 kWh/Tag oder 0,0 kWh/Tag bei Antrieb über das Trimmrad. Trotz konzentrierter Fensteranordnung entsteht im Gebäudeinneren ein sehr günstiges Raumklima und das äußere Erscheinungsbild paßt in jede Bebauung. In der vorliegenden Ausführungsform konnte für die Wärmedämmung ein mittlerer K-Wert von etwa 0,19 kWh pro Jahr erreicht werden, so daß sich ein geschätzter Jahresheizwärmebedarf zwischen 30 und 35 kW pro Quadratmeter und Jahr ergibt.

Die beschriebene Ausführungsform der vorliegenden Erfindung kann sehr kostengünstig verwirklicht werden.

### Bezugszeichenliste:

- 1: Mittelsäule
- 2: Großkugellager
- 3: Stützrollen
- 4: Trimmrad
- 5: Ver- und Entsorgungsleitungen
- 6: offene Rinne
- 7: Stützzylinder
- 8: Türöffnungen
- 9: Zisterne
- 10: Sonnenkollektoren
- 11: Fundament
- 12: Ringebene
- 13: Haustür
- 14: Zugangsweg

## Patentansprüche

1. Bauwerk mit einem Dach, mindestens einer Decke, mindestens einer Seitenwand und einer Mittelsäule (1), die um eine vertikale, durch die Mittelsäule (1) verlaufende Achse drehbar sind, und mit einem nicht drehbaren Keller oder Untergeschoß, wobei die Mittelsäule auf dem nicht drehbaren Keller oder dem Untergeschoß steht, **dadurch gekennzeichnet, daß** der Keller oder das Untergeschoß einen unterhalb der Mittelsäule (1) angebrachten Stützzylinder (7) aufweist und das Bauwerk schirmartig an der Mittelsäule (1) aufgehängt ist, so daß Decken und Mittelsäule (1) unter Druckspannung und Dach und Seitenwände unter Zugspannung stehen.

2. Bauwerk nach Anspruch 1, **dadurch gekennzeichnet, daß** die Mittelsäule (1) über ein Kugellager (2) mit dem Fundament verbunden ist.

3. Bauwerk nach Anspruch 3, **dadurch gekennzeichnet, daß** am Gebäuderand Stützrollen (3) vorgesehen sind.

4. Bauwerk nach einem der Ansprüche 1 bis 3, **dadurch gekennzeichnet, daß** ein Treppenhaus in der oder um die Mittelsäule (1) vorgesehen ist.

5. Bauwerk nach Anspruch 4, **dadurch gekennzeichnet, daß** das Treppenhaus sich über die Mittelsäule (1) hinaus bis in den Stützzylinder (7) des Kellers hinein erstreckt.

6. Bauwerk nach Anspruch 6, **dadurch gekennzeichnet, daß** der Stützzylinder (7) mindestens zwei Türöffnungen (8) aufweist.

7. Bauwerk nach einem der Ansprüche 1 bis 6, **dadurch gekennzeichnet, daß** Ver- und Entsorgungsleitungen (5) mindestens teilweise in der Mittelsäule (1) angebracht sind.

8. Bauwerk nach Anspruch 7, **dadurch gekennzeichnet, daß** die Ver- und Entsorgungsleitungen (5) an einer Verbindungsstelle zwischen Bauwerk und Fundament Vorrichtungen aufweisen, die eine Ausrichtung des Bauwerkes in alle Himmelsrichtungen zulassen.

9. Bauwerk nach einem der Ansprüche 1 bis 8, **dadurch gekennzeichnet, daß** das Bauwerk Einrichtungen (6, 9) zum Sammeln des Dachregenwassers aufweist.

10. Bauwerk nach Anspruch 9, **dadurch gekennzeichnet, daß** die Einrichtung zum Sammeln des Dachregenwassers ein am Bauwerk montiertes Fallrohr und eine im Fundament oder Erdboden angeordnete offene Rinne (6), die in einen Sammelbehälter (9) führt, aufweist.

11. Bauwerk nach einem der Ansprüche 2 bis 10, **dadurch gekennzeichnet, daß** das Bauwerk eine aufweisende Einrichtung einen Motor zur Drehung des Bauwerks aufweist.

12. Bauwerk nach einem der Ansprüche 2 bis 10, **dadurch gekennzeichnet, daß** das Bauwerk eine manuelle Einrichtung zur Drehung des Bauwerks aufweist.

13. Bauwerk nach Anspruch 12, **dadurch gekennzeichnet, daß** die manuelle Einrichtung zur Drehung des Bauwerks ein Trimmrad (4) vorsieht.

14. Bauwerk nach einem der Ansprüche 11 bis 13, **dadurch gekennzeichnet, daß** die Einrichtung zum Drehen des Bauwerks mindestens eine der Stützrollen (3) umfaßt.

15. Bauwerk nach einem der Ansprüche 1 bis 14, **dadurch gekennzeichnet, daß** das Bauwerk Sonnenkollektoren (10) aufweist.

## Claims

1. A building comprising a roof, at least one ceiling, at least one side wall and a central column (1), which are rotatable about a vertical axis extending through the central column (1), and comprising a non-rotatable cellar or basement, wherein the central column stands on the non-rotatable cellar or the basement, **characterised in that** the cellar or the basement has a support cylinder (7) mounted beneath the central column (1) and the building is suspended umbrella-like on the central column (1) so that the ceilings and central column (1) are under a compression stress and the roof and the side walls are under a tensile stress.

2. A building according to claim 1 **characterised in that** the central column (1) is connected to the foundation by way of a ball bearing (2).

3. A building according to claim 2 **characterised in that** support rollers (3) are provided at the edge of the building.

4. A building according to one of claims 1 to 3 **characterised in that** a staircase is provided in or around the central column (1).

5. A building according to claim 4 **characterised in that** the staircase extends beyond the central column (1) into the support cylinder (7) of the cellar.

6. A building according to claim 6 **characterised in that** the support cylinder (7) has at least two door openings (8).

7. A building according to one of claims 1 to 6 **characterised in that** supply and disposal conduits (5) are disposed at least partly in the central column (1).

8. A building according to claim 7 **characterised in that** the supply and disposal conduits (5) at the connection between the building and the foundation have devices which allow orientation of the building in all directions of the compass.

9. A building according to one of claims 1 to 8 **characterised in that** the building has devices (6, 9) for collecting roof rainwater.

10. A building according to claim 9 **characterised in that** the device for collecting the roof rainwater comprises a down pipe mounted on the building and an open channel (6) which is arranged in the foundation or the ground and which leads into a collecting tank (9).

11. A building according to one of claims 2 to 10 **characterised in that** the building has a device including a motor for rotating the building.

12. A building according to one of claims 2 to 10 **characterised in that** the building has a manual device for rotating the building.

13. A building according to claim 12 **characterised in that** the manual device for rotating the building provides a keep-fit bicycle (4).

14. A building according to one of claims 11 to 13 **characterised in that** the device for rotating the building includes at least one of the support rollers (3).

15. A building according to one of claims 1 to 14 **characterised in that** the building has solar panels (10).

## Revendications

1. Construction comportant un toit, au moins un plafond, au moins une paroi latérale et une colonne centrale (1) qui sont aptes à tourner autour d'un axe vertical s'étendant dans la colonne centrale (1), et une cave ou un sous-sol non rotatif, la colonne centrale reposant sur la cave ou le sous-sol non rotatif, **caractérisée en ce que** la cave ou le sous-sol comporte un cylindre de support (7) monté au-dessous de la colonne centrale (1) et **en ce que** la construction est suspendue en parapluie sur la colonne centrale (1) de sorte que les plafonds et la colonne centrale (1) sont soumis à une contrainte de compression et le toit et les parois latérales sont soumis à une contrainte de traction.

2. Construction selon la revendication 1, **caractérisée en ce que** la colonne centrale (1) est reliée aux fondations par un roulement à billes (2).

3. Construction selon la revendication 3, **caractérisée en ce qu'**il est prévu des rouleaux de support (3) au niveau du bord de l'édifice.

4. Construction selon l'une des revendications 1 à 3, **caractérisée en ce qu'**une cage d'escalier est prévue dans ou autour de la colonne centrale (1).

5. Construction selon la revendication 4, **caractérisée en ce que** la cage d'escalier s'étend au-delà de la colonne centrale (1) jusque dans le cylindre de support (16) de la cave.

6. Construction selon la revendications 6, **caractérisée en ce que** le cylindre de support (7) comporte au moins deux ouvertures de porte (8).

7. Construction selon l'une des revendications 1 à 6, **caractérisée en ce que** des conduites d'alimentation et d'évacuation (5) sont montées au moins partiellement dans la colonne centrale (1).

8. Construction selon la revendication 7, **caractérisée en ce que** les conduites d'alimentation et d'évacuation (5) comportent à un emplacement de raccordement entre la construction et les fondations des dispositifs qui permettent une orientation de la construction dans toutes les directions cardinales.

9. Construction selon l'une des revendications 1 à 8, **caractérisée en ce que** la construction comporte des dispositifs (6, 9) destinés à collecter l'eau de pluie du toit.

10. Construction selon la revendication 9, **caractérisée en ce que** le dispositif de collecte de l'eau de pluie du toit comporte une descente d'eaux pluviales montée sur la construction et une gouttière ouverte (6) placée dans la fondation ou dans le sol et menant dans un collecteur (9).

11. Construction selon l'une des revendications 2 à 10, **caractérisée en ce que** la construction comprend un dispositif à moteur destiné à faire tourner la construction.

12. Construction selon l'une des revendications 2 à 10, **caractérisée en ce que** la construction comporte un dispositif manuel destiné à faire tourner la construction.

13. Construction selon la revendication 12, **caractérisée en ce que** le dispositif manuel destiné à faire tourner la construction est constitué par un vélo d'appartement (4).

14. Construction selon l'une des revendications 11 à 13, **caractérisée en ce que** le dispositif destiné à faire tourner la construction comporte au moins un rouleau de support (3).

15. Construction selon l'une des revendications 1 à 14, **caractérisée en ce que** la construction comporte deux capteurs solaires (10).
